# FASCICULE DE BREVET EUROPEEN

(11) **EP 0 050 083 B1**
(45) Date de publication et mention de la délivrance du brevet: **15.08.1984**
(21) Numéro de dépôt: 81402016.0
(22) Date de dépôt: 17.12.1981
(51) Int. Cl.: B65B 17/02

(54) **Appareil de groupage de récipients de dose unitaire**
Gerät zur Gruppierung von Einheitsbehältern
Apparatus for grouping unit-containers

(30) Priorité: 19.01.1981 FR 8100878
(43) Date de publication de la demande: 21.04.1982
(73) Titulaire: Etablissements Cazas, 93000 Bobigny (FR); MONOPLAST, F-40140 Soustons (FR)
(72) Inventeur: Charpentier, Gérard Jean Marie, F-40140 Soustons (FR); Cazas, Francis, F-94440 Santeny (FR)
(74) Mandataire: Lepeudry-Gautherat, Thérèse

## Description

La présente invention concerne le groupage de récipients de dose unitaire, ces récipients étant par exemple destinés à contenir des produits laitiers, par exemple du yaourt ou analogue.

Le document FR-A-2.432.975 décrit un procédé de groupage de récipients de dose unitaire, chaque récipient étant terminé à sa partie supérieure par une collerette dont le contour extérieur est polygonal, ce procédé comprenant l'assemblage de deux côtés bord à bord par utilisation d'une partie des deux collerettes comme réserve de matière. Ce document décrit aussi la formation de lèvres au bord des collerettes. Ce procédé est tel que l'assemblage peut être réalisé par thermo- compression, par soudage par ultrasons, ou au moyen d'un adhésif.

Un tel procédé est particulièrement avantageux car il permet le regroupement par deux, trois, quatre ou six par exemple de récipients unitaires qui peuvent porter une impression sur toute leur périphérie. De cette manière, cette décoration est attrayante et donne un très bon impact publicitaire.

On connaît également par le document DE-B-1.248.537 un appareil de pliage et de mise en forme de découpes d'emballages permettant notamment l'introduction des objets à emballer dans l'emballage et l'évacuation des colis achevés. Dans ce document, il s'agit de grouper des objets séparés au moyen d'un emballage préformé alors que l'invention a pour objet le groupage des objets eux-mêmes (qui sont notamment des récipients).

La présente invention concerne un appareil de groupage de récipients de dose unitaire, mettant en oeuvre le procédé décrit dans le document FR-A-2.432.975 qui en constitue un perfectionnement.

Plus précisément, l'invention concerne un appareil de groupage de récipients de dose unitaire munis d'une collerette polygonale, par assemblage de côtés adjacents de récipients différents, comprenant
- un tambour destiné à tourner autour d'un axe et portant plusieurs plaques semblables, parallèles à l'axe et sensiblement perpendiculaires à une direction radiale, les plaques étant régulièrement réparties autour du tambour si bien que deux plaques consécutives sont séparées par un angle déterminé, chaque plaque étant munie de plusieurs dispositifs de maintien individuel d'un récipient,
- un dispositif d'entraînement du tambour en rotation par pas égaux à l'angle déterminé, si bien que les plaques du tambour se trouvent toujours en face de l'un de plusieurs postes de travail,
- un premier dispositif de transfert placé à un premier poste de travail et destiné à transférer les récipients séparés d'une réserve aux dispositifs de maintien de la plaque qui se trouve au premier poste de travail,
- un dispositif de groupage placé à un second poste de travail et destiné à assembler certains côtés adjacents des collerettes de certains récipients adjacents au moins, et
- un second dispositif de transfert placé à un troisième poste de travail et destiné à transférer les récipients, après groupage, à une seconde réserve.

Selon une caractéristique avantageuse de l'invention, les dispositifs de maintien individuel de récipients des plaques comportent chacun une membrane élastique destinée à coopérer avec la surface interne d'un récipient, à proximité de la collerette. La membrane élastique est avantageusement en forme de demi-tore de diamètre externe normalement inférieur à celui de la surface interne des récipients, et elle est montée entre deux disques avec lesquels elle délimite une chambre ; lorsque la chambre est vidée de l'air qu'elle contient, les deux disques se rapprochent et repoussent vers l'extérieur la membrane qui peut alors venir en appui contre la surface interne d'un récipient.

Il est avantageux que l'un au moins des premier et second dispositifs de transfert comporte un plateau de support de récipients, destiné à osciller entre une première position de prise de récipients et une seconde position de mise en place de récipients en face du dispositif de maintien, le plateau tournant de 90° environ entre ces deux positions ; les plaques peuvent être mobiles radialement afin que la plaque qui se trouve au premier poste de travail s'éloigne de l'axe du tambour et loge ces dispositifs de maintien dans les récipients. Par exemple, le plateau du dispositif de transfert est monté sur des tiges mobiles chacune dans un plan perpendiculaire à l'axe du tambour ; ces tiges sont fixées à un arbre de guidage parallèle à l'axe du tambour et dont le déplacement est guidé par une surface de came formée dans un plan perpendiculaire à l'axe du tambour. Les tiges peuvent en outre coulisser dans un arbre pivotant, parallèlement à l'axe du tambour, l'oscillation du plateau étant commandée par un second arbre pivotant mené dont dépasse un bras mobile dans un plan perpendiculaire à l'axe du tambour, ce bras étant destiné à coulisser librement dans un orifice de l'arbre de guidage mais étant obligé de tourner avec le second arbre pivotant.

Le dispositif de groupage comporte avantageusement un plateau mobile entre une position de dégagement des récipients et une position de travail ; ce plateau porte plusieurs dispositifs d'assemblage déplaçables individuellement entre deux positions telles que, lorque le dispositif de groupage est dans sa position de travail, un dipositif d'assemblage assure un assemblage de récipients lorqu'il est dans sa première position et n'assure pas un tel assemblage lorsqu'il est dans sa seconde position. Les dispositifs d'assemblage sont par exemple des dispositifs de soudage par chauffage et compression, des dispositifs de soudage par ultra-sons ou des dispositifs de collage.

Les réserves de récipients peuvent être soit des magasins, soit des transporteurs.

Dans un mode de réalisation avantageux, l'appareil comprend quatre postes de travail, et un dispositif d'impression d'un code est placé à l'un de ces postes.

D'autres caractéristiques et avantages de l'invention ressortiront mieux de la description qui va suivre, faite en référence aux dessins annexés sur lesquels :
la figure 1 est une perspective avec des parties arrachées, représentant deux postes de travail d'un appareil selon l'invention,
la figure 2 est une coupe transversale schématique de l'appareil de la figure,
la figure 3 est une coupe à plus grande échelle d'un dispositif de maintien de récipients unitaires,
la figure 4 est analogue à la figure 2 mais représente une variante d'appareil selon l'invention ; et
les figures 5 à 8 sont des vues en plan de récipients groupés formés par mise en oeuvre de l'appareil selon l'invention.

L'appareil selon l'invention est destiné au groupage de récipients de dose unitaire et, dans la description qui suit, l'exemple de récipient considéré est un godet destiné à contenir du yaourt. Chaque récipient, comme indiqué sur la figure 3, portant la référence générale 10, comprend un corps tronconique 12 fermé par un fond 14. A l'extrémité opposée au fond, le godet est grand ouvert et est bordé par une collerette 16. La collerette a une forme polygonale, carrée dans le cas considéré comme indiqué sur la figure 1, les coins de la collerette étant cependant arrondis.

On considère maintenant l'appareil proprement dit. La partie centrale de l'appareil est constituée par un tambour 18 monté sur un axe 20. Celui-ci qui est entraîné par un groupe motoréducteur convenable, tourillonne dans des paliers 22 portés par le bâti de la machine. Cet axe 20 est solidaire du tambour, par exemple par clavetage (non représenté).

Le tambour 18 comporte deux disques 24 et 26 d'extrémité qui portent plusieurs plaques de support 28, quatre dans l'exemple considéré. Ces plaques sont disposées à 90° les unes par rapport aux autres, c'est-à-dire qu'elles sont réparties régulièrement à la circonférence des disques 24 et 26. Chaque plaque 28 est solidaire d'une barre 30 équipée de douilles à billes destinée à coulisser dans des rainures 32. formées dans des disques 24 et 26. Des cames non représentées commandent le coulissement radial des barres 32 et ainsi des plaques 28, lorque celles-ci se trouvent à un poste de transfert, comme décrit dans la suite en référence au fonctionnement de l'appareil.

Chaque plaque 28 porte plusieurs mandrins 34 constituant des dispositifs de maintien de godets 12. Ces mandrins sont représentés plus en détail sur la figure 3. Sur celle-ci, on note que la plaque 28 a un logement qui contient un disque 36 ayant un orifice central 38 qui communique avec un orifice 40 de la plaque 28. Un second disque plein 42 est disposé en face du premier disque 36 et une membrane 44 en forme de demi-tore, comme représenté sur la figure 3, a ses bords internes qui se logent dans des rainures formées dans les deux disques 36 et 42, de manière étanche. La membrane 44 délimite avec les deux disques une chambre 46. A l'état normal ou lorsque de l'air comprimé est introduit dans la chambre 44, la surface externe 48 de la membrane a un diamètre qui est inférieur ou égal à celui de l'ouverture des godets 10. Au contraire, lorsque l'air contenu par la chambre 46 est vidé par l'intermédiaire des orifices ou canaux 38 et 40, le disque 42 est tiré vers le disque 36 si bien que la membrane est repoussée vers l'extérieur et vient serrer la surface interne du récipient, à proximité de la collerette, par sa surface externe 48. Ainsi, la transmission alternative d'air comprimé ou à la pression atmosphérique et de vide à la chambre 46 assure la libération ou le maintien du récipient 10 sur le dispositif 34.

Comme indiqué sur la figure 1, chaque plaque 28 a plusieurs mandrins 34, douze dans le mode de réalisation représenté sur la figure 1.

La figure 1 représente aussi un magasin 50 de récipients individuels de dose unitaire, empilés comme indiqué sur la figure 1 en douze piles ou tout autre nombre multiplié des packs à prod.uire (nombre correspondant au nombre des mandrins des plaques 28), le magasin étant formé dans un orifice d'une plaque 52 qui porte des tiges 54 de guidage des piles de récipients. Cette disposition apparraît plus clairement sur la figure 2_{:} Il faut noter que les récipients sont. normalement maintenus dans le magasin par un dispositif qui retient les récipients inférieurs,

On considère maintenant le dispositif de transfert qui introduit les récipients, du magasin 50 dans l'appareil selon l'invention. Ce dispositif de transfert comporte un plateau 56 qui, comme indiqué par la référence 58 sur la figure 2, comporte un dispositif destiné à retenir les godets 10. Il peut s'agir par exemple de simples ventouses. Le plateau 56 est monté sur des tiges 60 qui passent dans des trous 62 d'un arbre 64 de guidage. Cet arbre 64 est parallèle à l'arbre 20 qui porte le tambour et, à l'une de ses extrémités au moins, il est monté dans une branche d'un étrier 66, par l'intermédiaire d'un coussinet 67. L'autre branche de l'étrier 66 porte un axe 68 aligné sur l'arbre 64 si bien que, dans la suite du présent mémoire et dans les revendications, l'expression « arbre de guidage désigne l'ensemble formé par l'arbre 64 et l'axe 68. Ce dernier porte un galet 70 destiné à rouler sur une surface de came 72 formée dans une plaque 74 fixée au bâti et disposée dans un plan perpendiculaire à l'axe 20 du tambour. L'étrier 66 a, dans sa partie médiane, un coussinet 76 permettant le coulissement d'un bras 78 fixé par une pince 80 à un arbre pivotant mené 82. Cet arbre 82 peut tourillonner dans des paliers 85 fixés sur le bâti. Il est commandé par un dispositif d'entraînement représenté sur la figure 2. Un pignon 83 est solidaire de l'arbre 82 sur lequel il est par exemple claveté, et il coopère avec les dents d'une crémaillère 84 commandée par le mécanisme d'entraînement de l'appareil. Les tiges 60 peuvent en outre coulisser par rapport à un autre arbre pivotant 86, dans des coussinets 88 logés dans des trous de cet arbre. L'arbre 86 tourillonne dans des paliers 90 portés par le bâti.

On considère maintenant le fonctionnement de ce dispositif de transfert. Comme indiqué sur la figure 2, dans une position initiale, la crémaillère 84 est commandée dans la position représentée sur la figure 2 si bien que le bras 78 a la position indiquée en trait plein sur cette figure 2. Dans cette position, le galet 70 se trouve à l'extrémité supérieure de la came 72 et les tiges 60 sont verticales. Le plateau 56 se trouve alors juste au-dessous de la pile de godets 10 du magasin 50. Les godets inférieurs sont alors maintenus sur le plateau 56 par aspiration et la crémaillère 84 commence à remonter. Elle fait tourner le pignon 83 dans le sens horaire sur la figure 2 si bien que le bras 78 s'abaisse. Comme le galet 70 se déplace alors dans la partie sensiblement verticale de la came, l'arbre 64 de guidage s'abaisse dans un plan vertical et abaisse aussi les godets 10 qui sont ainsi séparés du bas des piles du magasin 50 puisqu'un dispositif maintient les récipients suivants. Lorsque les godets 10 sont dégagés du bas du magasin 50, la came arrive dans sa partie intermédiaire inclinée si bien que les tiges 60 pivotent autour de l'axe de l'arbre 86 et s'abaissent en position horizontale, comme indiqué en traits interrompus sur la figure 2. Le galet 70 atteint alors la partie de la surface 72 de came qui est sensiblement horizontale si bien que la poursuite de la rotation de l'arbre mené 82 provoque l'avance du plateau 56 vers les mandrins 34, perpendiculairement au plateau 28. De cette manière, les godets 10 portés par la plaque 56 viennent s'emmancher sur les mandrins qui peuvent alors être reliés à une source de vide afin qu'ils tiennent les godets. L'aspiration du plateau 56 est alors supprimée si bien que les godets restent sur les mandrins 34 alors que le plateau 56 s'écarte et revient vers la position représentée en trait plein sur la figure 2, au cours d'une séquence d'opérations inverse de celle qu'on vient de décrire.

Il faut noter que la partie horizontale de la surface de came 72 permet le déplacement du plateau 56 afin qu'il vienne placer les godets sur les mandrins 34. Cette caractéristique n'est pas indispensable car, lorsque la plaque 28 peut coulisser dans les gorges 32 comme indiqué précédemment, c'est la plaque 28 qui peut s'avancer pour loger les mandrins 34 dans les godets. L'appareil peut comporter l'une et/ou l'autre de ces caractéristiques bien qu'on ait décrit les deux.

On considère maintenant, en référence aux figures 1 et 2, la constitution du dispositif de groupage des récipients. Celui-ci comporte un plateau 92 placé au-dessus du second poste de travail B (les quatre postes de travail de la machine représentée sont repérés par les références A, B, C et D). Ce plateau 92 peut coulisser sur des tiges 93 et il porte des tiges 94 dont l'extrémité supérieure est solidaire de vérins 96 d'un type convenable. L'extrémité inférieure de chaque tige 94 porte un peigne 98 de soudure. Ces peignes sont par exemple chauffés par des crayons chauffants reliés à un régulateur de température ou il peut s'agir de dispositifs vibratoires alimentés par un émetteur à ultrasons. Il faut noter sur la figure 1 que le dispositif comporte d'une part des peignes sensiblement parallèles à l'axe de l'arbre 20 du tambour et d'autre part des peignes sensiblement perpendiculaires à cet axe. Chaque peigne est destiné à assurer la liaison des collerettes de deux des godets adjacents 10 portés par la plaque 28.

On considère maintenant le fonctionnement de ce dispositif de groupage. Lorsque le tambour 18 tourne, le plateau 92 est en position haute si bien que tous les peignes permettent le passage des godets 10 portés par la plaque 28. Lorsque le tambour s'arrête, le plateau 92 s'abaisse et les dispositifs de soudage ou de collage portés par les peignes 98 viennent assurer l'assemblage des côtés correspondants des collerettes de deux godets adjacents 10. Ensuite, le plateau 92 remonte et le tambour peut tourner d'un pas.

Il faut noter que divers assemblages de récipients peuvent être réalisés sur l'appareil. Par exemple, les figures 5 à 8 représentent des assemblages de deux, trois, quatre et six récipients respectivement. Sur ces figures, les références 102 désignent des zones dans lesquelles les côtés des collerettes ne sont pas raccordés alors que les références 104 désignent les zones de raccordement des côtés des collerettes. On note donc sur ces figures 5 à 8 que certains seulement des peignes 98 doivent assurer la liaison de deux côtés adjacents. Les vérins 96 permettent cette disposition. En effet, ils permettent la remontée suffisante des peignes 98 qui ne doivent pas assurer de soudure pour que ces peignes ne viennent pas au contact des collerettes. De cette manière, seules certaines soudures sont réalisées, et les assemblages peuvent être du type voulu, les figures 5 à 8 représentant des exemples non limitatifs.

Lorsque le tambour tourne de 90°, les godets groupés passent de la position B à la position C sur la figure 2. Il n'est pas nécessaire qu'une opération soit effectuée à ce poste de travail. Cependant, on a représenté un dispositif 106 d'impression destiné à marquer le fond des godets d'un code d'identification automatique, tel que celui connu sous le nom de « Gencod ou tout autre. Il s'agit cependant d'une caractéristique purement éventuelle, ce poste pouvant simplement permettre le refroidissement des soudures des collerettes lorsque celles-ci ont été assemblées par chauffage.

Lorsque le tambour tourne d'un pas supplémentaire, la plaque 28 passe du poste C au poste D auquel les godets doivent être déchargés. On a représenté sur la figure 2 un exemple de machine destinée à recevoir les godets. Cette machine repérée par la référence 108 comporte une chaîne 110 portant des plateaux 112 ayant des alvéoles 114 permettant chacun le logement d'un godet. Un dispositif 116 est mobile verticalement afin que, lorsqu'il remonte, il place des ventouses 118 portées par des tiges 120, au contact du fond des godets 10. Le dispositif 116 s'abaisse ensuite et guide ainsi les godets dans les alvéoles 114.

On considère maintenant le fonctionnement global de l'appareil selon l'invention, en référence à la figure 2. On considère une position initiale dans laquelle le dispositif de transfert occupe la position représentée en trait plein sur la figure 2, le dispositif de groupage est dans sa position haute indiquée sur la figure 2, le dispositif d'impression s'est déplacé vers la gauche sur la figure 2, et le dispositif 116 s'est abaissé au-dessous des plateaux 112. Le tambour 18 tourne d'un quart de tour. Il présente des mandrins vides dans la position A et des mandrins portant des godets dans les trois autres positions. Lorsque le tambour s'arrête, les dispositifs des différents postes de travail fonctionnent simultanément. Le dispositif de transfert passe de la position indiquée en trait plein à la position indiquée en traits interrompus, place les godets sur les mandrins et revient à la position représentée en trait plein. Le dispositif de soudage s'abaisse, assemble les collerettes des godets et remonte. Le dispositif d'impression vient au contact des fonds des godets, porte le code convenable et s'écarte. Le second dispositif de transfert 116 remonte, saisit les godets placés en face de lui et redescend en plaçant les godets dans les alvéoles 114, puis il libère ces godets et s'écarte vers le bas. A ce moment, les plaques 28 des postes A, B et C portent des godets alors que la plaque du poste D n'en porte pas. Le tambour tourne d'un quart de tour dans le sens anti-horaire sur la figure 2. De cette manière, la plaque dépourvue de godets se trouve au poste A. Le cycle indiqué précédemment recommence alors.

Bien entendu, un dispositif convenable d'entraînement assure la synchronisation de ces mouvements. Ce dispositif d'entraînement comporte, dans un mode de réalisation de l'invention, un motovariateur entraînant une croix de Malte à quatre positions qui commande la rotation du tambour. Le même dispositif commande le déplacement en translation de la crémaillère 84, du plateau 92, du dispositif 106 d'impression le cas échéant, et du second dispositif 116 de transfert. De tels dispositifs d'entraînement sont bien connus des hommes du métier et on ne les décrit pas en détail.

La figure 4 représente une variante dans laquelle la seule opération effectuée est l'assemblage des côtés des collerettes si bien que le second dispositif de transfert est placé au poste C. Ce second dispositif de transfert est tout à fait analogue au premier, et on ne le décrit pas en détail. Les références de ses éléments sont identiques à celles des éléments correspondant du premier dispositif de transfert, suivies du signe '. Le fonctionnement est inverse de celui qu'on a décrit précédemment, les récipients groupés étant finalement empilés les uns dans les autres, dans un magasin 50'. Bien entendu, au poste D, les mandrins ne portent aucun godet.

## Revendications

1. Appareil de groupage de récipients de dose unitaire munis d'une collerette polygonale, par assemblage de côtés adjacents de récipients différents, ledit appareil étant caractérisé en ce qu'il comprend
- un tambour (18) destiné à tourner autour d'un axe (20) et portant plusieurs plaques semblables (28), parallèles à l'axe et sensiblement perpendiculaires à une direction radiale, les plaques étant régulièrement réparties autour du tambour si bien que deux plaques consécutives sont séparées par un angle déterminé, chaque plaque étant munie de plusieurs dispositifs (34) de maintien individuel d'un récipient (10),
- un dispositif d'entraînement du tambour en rotation par pas égaux à l'angle déterminé, si bien que les plaques (28) du tambour se trouvent toujours en face de l'un de plusieurs postes de travail (A, B, C, D),
- un premier dispositif de transfert placé à un premier poste de travail (A) et destiné à transférer les récipients séparés (10) d'une réserve (50) aux dispositifs (34) de maintien de la plaque qui se trouve au premier poste de travail,
- un dispositif de groupage placé à un second poste de travail (B) et destiné à assembler certains côtés adjacents des collerettes (16) de certains récipients adjacents au moins, et
- un second dispositif de transfert placé à un troisième poste de travail (D) et destiné à transférer les récipients, après groupage, à une seconde réserve.

2. Appareil selon la revendication 1, caractérisé en ce que les dispositifs (34) de maintien individuel de récipients des plaques (28) comportent chacun une membrane élastique (44) destinée à coopérer avec la surface interne des récipients à proximité de la collerette (16).

3. Appareil selon la revendication 2, caractérisé en ce que la membrane élastique (44) a la forme d'un demi-tore de diamètre normalement inférieur à celui de l'ouverture des récipients (10), et elle est montée entre deux disques (36, 42) avec lesquels elle délimite une chambre (46), si bien que, lorque la chambre est vidée de l'air qu'elle contient, les deux disques se rapprochent et repoussent vers l'extérieur la membrane qui peut alors venir en appui contre la surface interne d'un récipient.

4. Appareil selon l'une quelconque des revendications 1 à 3, caractérisé en ce que l'un au moins des premier et second dispositifs de transfert comporte un plateau (56) de support de récipients, destiné à osciller entre une première position de prise de récipients et une seconde position de mise en place de récipients en face des dispositifs (34) de maintien, le plateau (56) tournant de 90° environ entre ces deux positions.

5. Appareil selon la revendication 4, caractérisé en ce que le plateau (56) du dispositif de transfert est monté sur des tiges (60) mobiles chacune dans un plan perpendiculaire à l'axe (20) du tambour, les tiges étant fixées à un arbre (64) de guidage parallèle à l'axe du tambour et dont le déplacement est guidé par une surface de came (72) disposée dans un plan perpendiculaire à l'axe du tambour, les tiges (60) pouvant en outre coulisser dans un arbre pivotant (86), parallèle à l'axe du tambour, l'oscillation du plateau étant commandée par un second arbre pivotant mené (82) dont dépasse un bras (78) mobile dans un plan perpendiculaire à l'axe du tambour, ledit bras (78) étant destiné à coulisser directement dans un orifice de l'arbre de guidage (64) lorqu'il pivote sous la commande du second arbre pivotant (82).

6. Appareil selon l'une quelconque des revendications 1 à 5, caractérisé en ce que le dispositif de groupage comporte un plateau (92) mobile entre une position de dégagement des récipients et une position de travail, le plateau portant plusieurs dispositifs (98) d'assemblage déplaçables individuellement entre deux positions telles que, lorsque le dispositif de groupage est dans sa position de travail, un dispositif d'assemblage assure un assemblage de récipients lorsqu'il est dans sa première position et n'assure pas d'assemblage lorqu'il est dans sa seconde position.

7. Appareil selon la revendication 6, caractérisé en ce que les dispositifs (98) d'assemblage du dispositif de groupage sont choisis dans le groupe qui comprend les dispositifs de soudage par chauffage et compression, les dispositifs de soudage par ultrasons, et les dispositifs de collage.

8. Appareil selon l'une quelconque des revendications 1 à 7, caractérisé en ce que les réserves de récipients comprennent des magasins (50) et des transporteurs (110, 112).

9. Appareil selon l'une quelconque des revendications 1 à 8, caractérisé en ce qu'il comporte au moins quatre postes de travail (A, B, C, D) et il comprend en outre un dipositif (106) d'impression placé à l'un de ces postes.

## Claims

1. Apparatus for grouping unit-containers provided with a polygonal flange, by assembly of adjacent sides of different containers, said apparatus being characterized in that it comprises :
- a drum 18 adapted to rotade about a shaft 20 and bearing a plurality of similar plates 28, parallel to the shaft and substantially perpendicular to a radial direction, the plates being regularly distributed about the drum so that two consecutive plates are separated by a determined angle, each plate being provided with a plurality of devices 34 for individually holding a container 10,
- a device for driving the drum in rotation by steps equal to the determined angle, so that the plates 28 of the drum are always opposite one of a plurality of work stations A, B, C, D,
- a first transfer device placed at a first work station A and adapted to transfer the separate containers 10 of a reserve 50 to the devices 34 for holding the plate which is located at the first work station,
- a grouping device placed at a second work station B and adapted to assemble certain adjacent sides of the flanges 16 of certain adjacent containers at least, and
- a second transfer device placed at a third work station D and adapted to transfer the containers, after grouping, to a second reserve.

2. Apparatus according to Claim 1, characterized in that the devices 34 of plates 28 for individually holding containers each comprise an elastic membrane 44 adapted to cooperate with the inner surface of the containers in the vicinity of the flange 16.

3. Apparatus according to Claim 2, characterized in that the elastic membrane 44 has the form of a half-torus of diameter normally less than that of the opening of the containers 10, and it is mounted between two discs 36, 42 with which it defines a chamber 46 so that, when the chamber is emptied of the air that it contains, the two discs move towards each other and push outwardly the membrane which may then abut against the inner surface of a container.

4. Apparatus according to any one of Claims 1 to 3, characterized in that at least one of the first and second transfer devices comprises a plate 56 for supporting containers, adapted to oscillate between a first position for gripping containers and a second position for positioning containers opposite the holding devices 34, the plate 56 rotating through about 90° between these two positions.

5. Apparatus according to Claim 4, characterized in that the plate 56 of the transfer device is mounted on rods 60 each mobile in a plane perpendicular to the axis 20 of the drum, the rods being fixed to a guide shaft 64 parallel to the axis of the drum and whose displacement is guided by a cam surface 72 disposed in a plane perpendicular to the axis of the drum, the rods 60 being in addition adapted to slide in a pivoting shaft 86, parallel to the axis of the drum, the oscillation of the plate being controlled by a second driven pivoting shaft 82 from which projects an arm 78 mobile in a plane perpendicular to the axis of the drum, said arm 78 being adapted to slide directly in an orifice in the guide shaft 64 when it pivots under the control of the second pivoting shaft 82.

6. Apparatus according to any one of Claims 1 to 5, characterized in that the grouping device comprises a plate 92 mobile between a position of disengagement of the containers and a work position, the plate bearing a plurality of assembly devices 98 displaceable individually between two positions such that, when the grouping device is in its work position, an assembly device ensures an assembly of containers when it is in its first position and does not ensure assembly when it is in its second position.

7. Apparatus according to Claim 6, characterized in that the assembly devices 98 of the grouping device are chosen from the group which comprises devices for welding by heat and compression, ultrasonic welding devices, and gluing devices.

8. Apparatus according to any one of Claims 1 to 7, characterized in that the reserves of containers comprise magazines 50 and conveyors 110, 112.

9. Apparatus according to any one of Claims 1 to 8, characterized in that comprises at least four work stations A, B, C, D and it further comprises a printing device 106 placed at one of these stations.

## Patentansprüche

1. Gerät zur Gruppierung von Einheitsbehältern, welche mit einem polygonalen Kragen versehen sind, wobei das Zusammenfügen an den anliegenden Seiten der verschiedenen Behälter erfolgt, gekennzeichnet durch folgende Merkmale :
- eine Trommel (18), welche zum Drehen um eine Achse (20) bestimmt ist und welche mehrere gleichförmige Platten (28) trägt, die ihrerseits parallel zur Achse und im wesentlichen senkrecht zur radialen Richtung verlaufen, wobei die Platten gleichmäßig um die Trommel derart verteilt sind, daß jeweils zwei aufeinanderfolgende Platten unter einem bestimmten Winkel voneinander getrennt sind, und wobei jede Platte mit mehreren Vorrichtungen (34) zum Halten der einzelnen Behälter (10) ausgestattet ist,
- eine Vorrichtung zum schrittweisen Antrieb der Trommel in Rotation entsprechend dem bestimmten Winkel, derart, daß sich die Platten (28) stets gegenüber einer von mehreren Arbeitsstellen (A, B, C, D) befinden,
- eine erste Fördervorrichtung, die an einer ersten Arbeitsstelle (A) angeordnet und dazu bestimmt ist, die Behälter (10) einzeln von einem Speicher (50) zu den Vorrichtungen (34) zum Halten der Behälter auf der Platte zu fördern, welche sich in der ersten Arbeitsstelle befinden,
- eine Vorrichtung zum Gruppieren, die an einer zweiten Arbeitsstelle (B) angeordnet und dazu bestimmt ist, einige der aneinanderliegenden Seiten der Kragen (16) mindestens einiger der aneinanderliegenden Behälter zusammenzufügen, und
- eine zweite Fördervorrichtung, die an einer dritten Arbeitsstelle (D) angeordnet und dazu bestimmt ist, die Behälter nach dem Zusammenfügen zu einem zweiten Speicher zu fördern.

2. Gerät nach Anspruch 1, dadurch gekennzeichnet, daß jede der Vorrichtungen (34) der Platten (28) zum Halten der einzelnen Behälter eine elastische Membran (44) aufweist, die dazu bestimmt ist, mit der inneren Fläche der Behälter nahe dem Kragen (16) zusammenzuwirken.

3. Gerät nach Anspruch 2, dadurch gekennzeichnet, daß die elastische Membran (44) die Form eines Halbhohlringes aufweist, dessen Durchmesser normalerweise kleiner als der der Öffnung der Behälter (10) ist, und daß die Membran zwischen zwei Scheiben (36, 42) angeordnet ist, mit denen sie eine Kammer (46) begrenzt, derart, daß sich beim Leeren der Kammer von der in ihr enthaltenen Luft die beiden Scheiben einander nähern und die Membran nach außen drücken, so daß die Membran zur Anlage an der inneren Fläche des Behälters kommen kann.

4. Gerät nach einem der Ansprüche 1 bis 3, dadurch gekennzeichnet, daß mindestens eine der ersten und zweiten Fördervorrichtungen eine Tragscheibe (56) für die Behälter aufweist, welche zur hin- und hergehenden Bewegung zwischen einer ersten Stellung zur Aufnhame der Behälter und einer zweiten Stellung zum an den Platz Bringen der Behälter gegenüber den Vorrichtungen (34) zum Halten bestimmt ist, und daß die Tragscheibe (56) sich um etwa 90° zwischen diesen beiden Stellungen dreht.

5. Gerät nach Anspruch 4, dadurch gekennzeichnet, daß die Tragscheibe (56) der Fördervorrichtung auf Stangen (60) angeordnet ist, die in einer Ebene senkrecht zur Achse (20) der Trommel beweglich sind, daß die Stangen an einer parallel zur Achse der Trommel verlaufenden Führungswelle (64) befestigt sind und die Bewegung durch eine Fläche einer Bahn (72) geführt ist, die in einer Ebene senkrecht zur Achse der Trommel angeordnet ist, daß die Stangen (60) des weiteren verschiebbar in einer parallel zur Achse der Trommel verlaufenden drehbar gelagerten Welle (86) gehalten sind, daß die hin- und hergehenden Bewegung der Tragscheibe von einer zweiten drehbar gelagerten Mitnehmerwelle (82) gesteuert wird, von welcher ein in der Ebene senkrecht zur Achse der Trommel beweglicher Arm (78) ausgeht, und daß dieser Arm (78) dazu bestimmt ist, sich direkt in einer Öffnung der Führungswelle (64) zu verschieben, wenn er unter der Betätigung der zweiten drehbar gelagerten Mitnehmerwelle (82) ausschwenkt.

6. Gerät nach einem der Ansprüche 1 bis 5, dadurch gekennzeichnet, daß die Vorrichtung zum Gruppieren eine Scheibe (92) aufweist, welche zwischen einer Stellung zur Freigabe der Behälter und einer Arbeitsstellung beweglich ist, daß die Scheibe mehrere Vorrichtungen (98) zum Zusammenfügen trägt, die einzeln zwischen zwei Stellungen verstellbar sind, derart, daß in der Arbeitsstellung der Vorrichtung zum Gruppieren eine Vorrichtung zum Zusammenfügen ein Zusammenfügen der Behälter gewährleistet, wenn sich die Vorrichtung in der ersten Stellung befindet, und daß ein Zusammenfügen nicht erfolgt, wenn sich die Vorrichtung in ihrer zweiten Stellung befindet.

7. Gerät nach Anspruch 6, dadurch gekennzeichnet, daß die Vorrichtungen (98) zum Zusammenfügen innerhalb der Vorrichtung zum Gruppieren in einer Gruppe ausgewählt sind, welche die Vorrichtungen zum Schweißen durch Hitze und Druc,., die Vorrichtungen zum Schweißen durch Ultraschall und die Vorrichtungen zum Kleben aufweist.

8. Gerät nach einem der Ansprüche 1 bis 7, dadurch gekennzeichnet, daß die Speicher der Behälter Magazine (50) und Förderer (110, 112) aufweisen.

9. Gerät nach einem der Ansprüche 1 bis 8, dadurch gekennzeichnet, daß mindestens vier Arbeitsstellungen (A, B, C, D) vorgesehen sind, und daß eine Aufdruckvorrichtung (106) an einer dieser Arbeitsstellungen vorhanden ist.
